# EUROPÄISCHE PATENTSCHRIFT

(11) **EP 2 622 159 B1**
(45) Veröffentlichungstag und Bekanntmachung des Hinweises auf die Patenterteilung: **03.06.2020**
(21) Anmeldenummer: 11770378.5
(22) Anmeldetag: 13.10.2011
(51) Int. Cl.: E05D 3/16, E05D 15/26, E05D 15/40, E05F 1/10, E05F 1/14, E05F 5/02

(54) **MÖBELBESCHLAG UND MÖBEL**
FURNITURE FITTING AND FURNITURE PIECE
FERRURE POUR MEUBLES ET MEUBLE

(30) Priorität: 04.11.2010 DE 202010015091 U
(43) Veröffentlichungstag der Anmeldung: 07.08.2013
(73) Patentinhaber: Grass GmbH, 6973 Höchst (AT)
(72) Erfinder: HENSCHEID, Heinz-Josef, 53809 Ruppichteroth (DE); HIRTSIEFER, Artur, 53819 Neunkirchen (DE); RÖDDER, Bernd, 53809 Ruppichteroth (DE); SCHNELL, Jürgen, 53797 Lohmar (DE); SCHMIDT, Klaus Dieter, 51588 Nümbrecht (DE)
(74) Vertreter: Patentanwälte Magenbauer & Kollegen Partnerschaft mbB
(86) Internationale Anmeldenummer: PCT/EP2011/005146
(87) Internationale Veröffentlichungsnummer: WO 2012/059173

(56) Entgegenhaltungen:
- EP-A2- 0 994 229
- EP-A2- 1 653 029
- WO-A1-2007/041736
- WO-A1-2009/143980
- DE-A1- 3 020 158
- DE-A1-102005 004 957
- DE-U1-202005 016 375
- DE-U1-202007 004 621
- DE-U1-202007 006 690

## Beschreibung

Die Erfindung betrifft einen Möbelbeschlag für ein bewegliches Möbelteil, insbesondere zum Antrieb einer Möbelklappe, eines Möbeldeckels, einer Tür oder einer Schublade, wobei der Möbelbeschlag einen ersten Tragarm und einen zweiten Tragarm aufweist, die jeweils einerseits um erste und zweite korpusseitige Schwenkachsen schwenkbar an einem Möbelkorpus eines Möbels oder an einem am Möbelkorpus befestigbaren Beschlagteil und andererseits um erste und zweite möbelteilseitige Schwenkachsen schwenkbar an dem beweglichen Möbelteil oder an einem an dem beweglichen Möbelteil befestigbaren Halteteil lagerbar sind, wobei an den beiden Tragarmen drei zusätzliche Verbindungsgelenke angeordnet sind, so dass insgesamt eine mehrere aneinander angelenkte und relativ zueinander verschwenkbare Gelenkarme aufweisende Siebengelenk-Anordnung gebildet wird, die die beiden Tragarme und das Halteteil umfasst, wobei die Siebengelenk-Anordnung derart ausgebildet ist, dass sich im am Möbel montierten Zustand des Möbelbeschlags wenigstens zwei der drei Verbindungsgelenke in einer Schließstellung des beweglichen Möbelteils im Möbelkorpus befinden und beim Öffnen des beweglichen Möbelteils aus dem Möbelkorpus heraus geschwenkt werden, so dass sie sich in einer Offenstellung des beweglichen Möbelteils außerhalb des Möbelkorpus befindet, und mit einem am Möbelkorpus anordenbaren zweiten Kraftantrieb, der über ein Hebelgetriebe mit der Siebengelenk-Anordnung zur Einleitung einer Kraft in Schließrichtung und nach Überschreitung eines Totpunktes zur Einleitung einer Kraft in Öffnungsrichtung des beweglichen Möbelteils verbunden ist.

Ein Möbelbeschlag ist beispielsweise aus der
DE 20 2007 006 690 U1 bekannt. Der dort beschriebene Klappenbeschlag ist zum Einsatz an einer einteiligen Möbelklappe bestimmt. Es ist ein an der Rückseite der Möbelklappe befestigtes Schwenkteil vorgesehen, an dem zwei Führungshebel schwenkbar gelagert sind, die andererseits jeweils ortsfest an einer mit dem Möbelkorpus verbundenen Halteplatte angelenkt sind. Die beiden Führungshebel sind jeweils als Kniehebel ausgestaltet und besitzen jeweils ein Kniehebelgelenk, das den Führungshebel in zwei Hebelarme unterteilt. Ferner sind die beiden Führungshebel noch über ein Verbindungsgelenk gelenkig miteinander verbunden, so dass insgesamt ein Beschlag mit sieben Gelenkachsen gebildet wird.

Aus der DE 10 2005 004 957 A1 ist ein Mehrgelenkscharnier bekannt, das für Kühlschranktüren eingesetzt wird. Es sind zwei Befestigungsteile vorgesehen, von denen eines am Korpus und das andere an der Kühlschranktür befestigbar ist. Die beiden Befestigungsteile sind durch eine Hebelanordnung getriebemäßig miteinander verbunden. An einem der beiden Befestigungsteile sind mit Abstand voneinander zwei Gelenkhebel mittels Gelenkstellen schwenkbar verbunden. An den freien Enden sind die Gelenkhebel mit einem Scharnierarm gekoppelt, der an seinem freien Ende mit dem anderen Befestigungsteil gelenkig verbunden ist. Einer der Gelenkhebel weist im mittleren Bereich eine Gelenkstelle auf, die mit einem weiteren Gelenkhebel verbunden ist, der an seinem freien Ende mittels einer weiteren Gelenkstelle drehbar mit dem anderen Befestigungsteil gekoppelt ist. Insgesamt ist hier ein Mehrgelenkscharnier mit sieben Gelenkstellen verwirklicht.

Die EP 0 994 229 A2, die DE 20 2005 016375 U1 sowie die DE 20 2007 006690 U1 beschreiben jeweils einen Möbelbeschlag mit ersten und zweiten korpusseitigen Schenkachsen, ersten und zweiten möbelteilseitigen Schwenkachsen und drei zusätzlichen Verbindungsgelenken, wobei sich zwei der drei zusätzlichen Verbindungsgelenke in einer Offenstellung des beweglichen Möbelteils außerhalb des Möbelkorpus befinden.

Die DE 30 20 158 A1 beschreibt ein Scharnier mit einer Grundplatte, die mittels Befestigungsschrauben an einer Möbelseitenwand befestigt ist.

Die WO 2009/143980 A1 beschreibt einen Deckelsteller, über den ein erstes Deckelelement schwenkbar mit einem Korpus verbunden ist. Dabei ist ein Antrieb vorgesehen, der einen Hebel umfasst. Der Hebel ist um eine Schwenkachse drehbar gelagert.

Sind bewegliche Möbelteile, wie Möbelklappen, Möbeldeckel, Türen oder Schubladen in ihrer Offenstellung, befinden sie sich in der Regel relativ weit vor dem zugeordneten Möbelkorpus bzw. Türrahmen. Gerade wegen der weit ausladenden Position der beweglichen Möbelteile besteht der Bedarf einer zuverlässigen Abstützung, Unterstützung oder Seitenführung, damit eine sichere Endposition erreicht wird und auch die Rückführung des beweglichen Möbelteils in die Schließstellung zuverlässig stattfinden kann. Insbesondere bei relativ breiten und schweren Möbelklappen, die links und rechts jeweils an einem Möbelbeschlag gelagert sind, deren Abstand zueinander relativ groß ist, besteht die Gefahr des Durchhängens in der Mitte.

Aufgabe der Erfindung ist es daher, einen Möbelbeschlag für ein bewegliches Möbelteil zu schaffen, der mit einfachen Mitteln eine zuverlässige Abstützung, Unterstützung oder Seitenführung des beweglichen Möbelteils in der Schließ- und Offenstellung und bei dessen Bewegung zwischen der Schließ- und der Offenstellung ermöglicht.

Diese Aufgabe wird durch einen Möbelbeschlag mit den Merkmalen des unabhängigen Anspruches 1 gelöst. Weiterbildungen der Erfindung sind in den Unteransprüchen dargestellt.

Der erfindungsgemäße Möbelbeschlag zeichnet sich dadurch aus, dass eine Selbstanzugeinrichtung mit einem ersten Kraftantrieb zur Einleitung einer Schließkraft in Schließrichtung und nach Überschreitung eines Totpunktes zur Einleitung einer Öffnungskraft in Öffnungsrichtung auf das bewegliche Möbel teil vorgesehen ist, wobei der erste Kraftantrieb in die Siebengelenk-Anordnung integriert ist, indem er zwischen zwei der relativ zueinander verschwenkbaren Gelenkarme wirkungsmäßig zwischengeschaltet ist, und wobei das Hebelgetriebe einen wippenartigen Kraftumlenkhebel aufweist, der um eine korpusseitige Umlenkhebel-Schwenkachse schwenkbar gelagert ist und vom zweiten Kraftantrieb in einer ersten Schwenkrichtung mit Kraft beaufschlagt wird sowie eine Schubstange besitzt, die einerseits mit Abstand zur Umlenkhebel-Schwenkachse mittels eines ersten Schubstangen-Gelenks mit dem Kraftumlenkhebel und andererseits mittels eines zweiten Schubstangen-Gelenks mit einem der beiden Tragarme der Siebengelenk-Anordnung schwenkbar verbunden ist.

Mindestens zwei der drei Verbindungsgelenke der Siebengelenk-Anordnung werden also aus dem Möbelkorpus heraus geschwenkt und drehen sich vor dem Möbelkorpus. Zweckmäßigerweise befinden sich mindestens zwei der drei Verbindungsgelenke in der Offenstellung des beweglichen Möbelteils vor der Möbelfachöffnung und benachbart zum beweglichen Möbelteil, wodurch eine zuverlässige Abstützung, Unterstützung oder Seitenführung des beweglichen Möbelteils verwirklicht ist, die mit einfachen Mitteln, nämlich mit der Ausgestaltung der Siebengelenk-Anordnung selber, realisiert werden kann. Es sind also keine zusätzlichen Mittel, beispielsweise weitere Beschlagkomponenten, für diese Zwecke erforderlich. Handelt es sich bei dem beweglichen Möbelteil um eine Möbelklappe, so sind wenigstens zwei der drei Verbindungsgelenke in der Offenstellung der Möbelklappe unterhalb dieser angeordnet. Insbesondere bei breiten Möbelklappen wird dadurch eine Mittelunterstützung realisiert, wodurch verhindert wird, dass es zu einem Durchhängen insbesondere in Klappenmitte kommt. Die Siebengelenk-Anordnung zeichnet sich insgesamt durch eine sehr kompakte Bauform aus. Durch die herausschwenkenden Verbindungsgelenke wird zudem eine hohe Seitenstabilität des beweglichen Möbelteils beim Öffnungs- und Schließvorgang erzielt.

Bei einer Weiterbildung der Erfindung sind die beiden Tragarme jeweils als Kniehebel ausgebildet, die jeweils zwischen den korpus- und möbelteilseitigen Schwenkachsen eines der Verbindungsgelenke besitzen, wobei ein Tragarmteil einer der Kniehebel über das zugeordnete Kniehebelgelenk hinaus verlängert ist und über das dritte Verbindungsgelenk gelenkig am anderen Kniehebel gelagert ist. Durch die Ausgestaltung der Tragarme als Kniehebel kann sich der Möbelbeschlag beim Schließvorgang zu einer kompakten, wenig Platz beanspruchenden Einheit zusammenfalten.

Es wäre prinzipiell denkbar, dass die beiden möbelteilseitigen Schwenkachsen der Tragarme direkt an dem beweglichen Möbelteil angeordnet sind, beispielsweise in einer Ausnehmung an dessen Rückseite. Bevorzugt ist es jedoch, die beiden möbelteilseitigen Schwenkachsen an einem Halteteil anzuordnen, das seinerseits mittels Befestigungsmitteln lösbar an der Rückseite des beweglichen Möbelteils befestigbar ist.

Zweckmäßigerweise besitzt das Halteteil eine mittels Befestigungsmitteln an der Rückseite des beweglichen Möbelteils befestigbares Unterteil und ein auf das Unterteil aufclipsbares Oberteil, an dem die beiden möbelteilseitigen Schwenkachsen der Tragarme angeordnet sind. Zum Lösen des Möbelbeschlags vom beweglichen Möbelteil, insbesondere Möbelklappe, genügt es also, das Oberteil zu lösen, während das Unterteil am beweglichen Möbelteil verbleiben kann.

In besonders bevorzugter Weise weist das Halteteil eine Verstelleinrichtung auf, mit der sich die Position der möbelteilseitigen Schwenkachsen in X-, Y- und Z-Richtung eines durch X-, Y- und Z-Koordinaten aufgespannten kartesischen Koordinatensystems verstellen lässt. Durch eine derartige Verstelleinrichtung ist eine exakte Justierung des beweglichen Möbelteils in Bezug zum Möbelkorpus möglich, wodurch beispielsweise die Möbelklappe beim Schließen passgenau am Möbelfach zur Anlage kommt.

Um einen harten Anschlag des beweglichen Möbelteils beim Einfahren in die Schließstellung und/oder beim Ausfahren in die Offenstellung zu verhindern, ist zweckmäßigerweise ein Dämpfer, vorzugsweise Fluiddämpfer, vorgesehen, der die Einfahr- und/oder Ausfahrbewegung des beweglichen Möbelteils dämpft. Als Fluiddämpfer wird zweckmäßigerweise ein Öldämpfer verwendet. Es ist jedoch auch möglich, einen Luftdämpfer einzusetzen.

Zweckmäßigerweise ist der Dämpfer an der Siebengelenk-Anordnung angeordnet und weist eine Anschlagfläche auf, die im montierten Zustand des Möbelbeschlags mit einer am Möbelkorpus angeordneten Gegen-Anschlagfläche derart zusammenwirkt, dass sich bei Kontakt der Anschlagfläche mit der Gegen-Anschlagfläche eine Dämpfungswirkung entfaltet.

Erfindungsgemäß ist ein am Möbelkorpus anordenbarer Kraftantrieb vorgesehen, der über ein Hebelgetriebe mit der Siebengelenk-Anordnung zur Einleitung einer Kraft in Schließrichtung und nach Überschreiten eines Totpunktes zur Einleitung einer Kraft in Öffnungsrichtung des beweglichen Möbelteils verbunden ist. Dadurch ist es möglich, dass das bewegliche Möbelteil beim Schließvorgang nach Überschreiten des Totpunktes selbstständig in die Schließstellung fährt. Der Kraftantrieb ist derart ausgelegt, dass das bewegliche Möbelteil beim Öffnungsvorgang nach Überschreiten des Totpunktes in beliebiger Stellung stehenbleibt und dort gehalten ist oder selbstständig in die Offenstellung fährt. Diese Ausgestaltung ist insbesondere bei nach oben zu öffnenden Möbelklappen von Interesse.

Das Hebelgetriebe weist einen Kraftumlenkhebel auf, der um eine korpusseitige Umlenkhebel-Schwenkachse schwenkbar gelagert ist und vom Kraftantrieb in einer ersten Schwenkrichtung mit Kraft beaufschlagt wird, sowie eine Schubstange, die einerseits mit Abstand zur Umlenkhebel-Schwenkachse mittels eines ersten Schubstangen-Gelenks mit dem Kraftumlenkhebel und andererseits mittels eines zweiten Schubstangen-Gelenks mit einem der beiden Tragarme der Siebengelenk-Anordnung schwenkbar verbunden ist. Vorzugsweise ist die Schubstange über das zweite Schubstangen-Gelenk mit dem ersten Tragarm verbunden. Die Erfindung umfasst ferner noch ein Möbel mit den Merkmalen des Anspruchs 8.

Bei einer Weiterbildung des erfindungsgemäßen Möbels ist die korpusseitige Schwenkachse des zweiten Tragarms in unmittelbarer Nähe zur Möbelfachöffnung angeordnet, während die korpusseitige Schwenkachse des ersten Tragarms in Richtung von der Möbelfachöffnung zum Innern des Schrankfachs hinter der korpusseitigen Schwenkachse des zweiten Tragarms sitzt. Alternativ oder zusätzlich ist es möglich, dass die korpusseitige Schwenkachse des ersten Tragarms unterhalb der korpusseitigen Schwenkachse des zweiten Tragarms angeordnet ist. Alternativ oder zusätzlich ist es möglich, dass die möbelteilseitige Schwenkachse des zweiten Tragarms näher zu einer Hinterkante des beweglichen Möbelteils, insbesondere Unterkante der Möbelklappe, angeordnet ist als die möbelteilseitige Schwenkachse des ersten Tragarms.

Bei einer Weiterbildung des erfindungsgemäßen Möbelbeschlags wirkt der an einem der Gelenkarme befindliche Kraftantrieb mit einem an dem relativ zu dem mit dem Kraftantrieb versehenen Gelenkarm verschwenkbaren anderen Gelenkarm ausgebildeten Widerlager kräftemäßig zusammen.

Der Kraftantrieb kann beispielsweise an einem der Tragarme der Mehrgelenk-Anordnung angeordnet sein, während das Widerlager am Halteteil, das am beweglichen Möbelteil befestigbar ist, angeordnet sein kann.

Zweckmäßigerweise besitzt der Kraftantrieb ein Druckstück, das um eine Druckstück-Schwenkachse schwenkbar an einem der Gelenkarme, insbesondere einem der Tragarme, gelagert ist. Das Druckstück kann wenigstens ein Federelement besitzen, das ein Schubstück in Anlage an das Widerlager drückt. Das Federelement kann beispielsweise durch eine Druckfeder oder durch ein gummielastisches Element gebildet sein.

Bevorzugte Ausführungsbeispiele der Erfindung sind in der Zeichnung dargestellt und werden im Folgenden näher erläutert. In der Zeichnung zeigen:
- Figur 1: ein erstes Ausführungsbeispiel des erfindungsgemäßen Möbelbeschlags im montierten Zustand einerseits am Möbelkorpus und andererseits an einem beweglichen Möbelteil in Form einer Möbelklappe, wobei sich die Möbelklappe in der Offenstellung befindet,
- Figur 2: den Möbelbeschlag von Figur 1 ebenfalls im montierten Zustand in einer Seitenansicht, wobei sich die Möbelklappe in der Schließstellung befindet,
- Figur 3: den Möbelbeschlag gemäß Darstellung in Figur 2, wobei sich die Möbelklappe in einer Zwischenstellung zwischen Offen- und Schließstellung befindet,
- Figur 4: den Möbelbeschlag gemäß der Darstellung in Figur 2, wobei sich die Möbelklappe in der Offenstellung befindet,
- Figur 5: ein zweites Ausführungsbeispiel des erfindungsgemäßen Möbelbeschlags in perspektivischer Darstellung, im montierten Zustand einerseits an einem Möbelkorpus und andererseits an einem beweglichen Möbelteil in Form einer als Faltklappe ausgebildeten Möbelklappe, wobei sich die Faltklappe in der Offenstellung befindet,
- Figur 6: den Möbelbeschlag gemäß Figur 5 in einer Seitenansicht, ebenfalls im montierten Zustand, wobei sich die Faltklappe in der Schließstellung befindet,
- Figur 7: den Möbelbeschlag gemäß der Darstellung in Figur 6, wobei sich die Faltklappe in einer Zwischenstellung zwischen der Offen- und Schließstellung befindet,
- Figur 8: den Möbelbeschlag gemäß der Darstellung in Figur 6, wobei sich die Faltklappe in der Offenstellung befindet,
- Figur 9: eine vergrößerte Darstellung des Möbelbeschlags von Figur 7, mit besonderer Herausstellung der zwischen den Klappenteilen gebildeten Fuge mit Fugenbreite X,
- Figur 10: eine Darstellung des Möbelbeschlags gemäß Figur 9, in einer weiteren Zwischenstellung in Richtung der Schließstellung, wobei die Fugenbreite der Klappenfuge konstant ist,
- Figur 11: eine perspektivische Darstellung eines Lenkhebels, der beim zweiten Ausführungsbeispiel des erfindungsgemäßen Klappenbeschlags verwendet ist,
- Figur 12: eine perspektivische Darstellung des Lenkhebels von Figur 11 von der anderen Seite her gesehen und
- Figur 13: eine perspektivische Darstellung eines Kupplungsstücks, wie es beim zweiten Ausführungsbeispiel des erfindungsgemäßen Möbelbeschlags verwendet ist.

Die Figuren 1 bis 4 zeigen ein erstes Ausführungsbeispiel des erfindungsgemäßen Möbelbeschlags 11. Die Ausgestaltung und Funktion des Möbelbeschlags 11 wird im Folgenden rein beispielhaft anhand eines sogenannten Klappenbeschlags erläutert, der zum Antrieb einer Möbelklappe 13 eines Möbels 10 bestimmt ist, und einerseits an einem Möbelkorpus 12 und andererseits an der Möbelklappe 13 zu montieren ist. Anstelle eines beweglichen Möbelteils wird im Folgenden daher von einer Möbelklappe 13 gesprochen. Es ist selbstverständlich möglich, den Möbelbeschlag 11 zum Antrieb eines Möbeldeckels beispielsweise einer Möbeltruhe, einer Tür, beispielsweise Kühlschranktür, oder einer Schublade einzusetzen.

Gemäß dem ersten Ausführungsbeispiel ist der Möbelbeschlag 11 also an einem Möbel 10, vorzugsweise Schrank, insbesondere Oberschrank, angeordnet, der in der Höhe an einer Gebäudewand hängend befestigt wird. Der Möbelkorpus 12 des Schranks weist zueinander entgegengesetzte vertikale Seitenwände 14, von denen in der Zeichnung nur eine sichtbar ist, eine Bodenwand 15, eine Deckenwand 16 und eine Rückwand auf und enthält ein von diesen Wänden begrenztes Möbelfach 17 mit Möbelfachöffnung 18, wobei das Möbelfach 17 gegebenenfalls durch ein Fachbrett (nicht dargestellt) in der Höhe unterteilt sein kann.

Der Vorderseite des Möbelfachs 17 ist die Möbelklappe 13 zugeordnet, die in ihrer Schließstellung eine vertikale Lage einnimmt und das Möbelfach 18 verschließt. Die Möbelklappe 13 kann aus dieser Schließstellung nach Zurücklegen eines bestimmten Öffnungswinkels in eine den Zugang zum Möbelfach gestattenden Offenstellung verstellt werden.

Die bewegliche Führung der Möbelklappe 13 zwischen der Schließ- und der Offenstellung übernimmt der Möbelbeschlag 11.

Der Möbelbeschlag 11 besitzt einen ersten Tragarm 19 und einen zweiten Tragarm 20, die jeweils einerseits um erste und zweite korpusseitige Schwenkachsen 21, 22 schwenkbar an einem am Möbelkorpus 12 befestigten Beschlagteil 23 und andererseits um erste und zweite klappenseitige Schwenkachsen 24, 25 schwenkbar an einem an der Möbelklappe 13 befestigten Halteteil 26 gelagert sind.

Die beiden Tragarme 19, 20 sind jeweils als Kniehebel ausgebildet und besitzen jeweils ein korpusseitiges und ein klappenseitiges Tragarmteil 27a, 27b; 28a, 28b. Die Tragarmteile 27a, 27b des ersten Tragarms 19 und die Tragarmteile 28a, 28b des zweiten Tragarms 20 sind jeweils über ein Verbindungsgelenk 29, 30 schwenkbeweglich miteinander verbunden.

Wie insbesondere in Figur 1 dargestellt, wird das korpusseitige Tragarmteil 27a von einem Profilelement mit U-förmigem Querschnitt gebildet. Dieses Profilelement besitzt eine Bodenwand 35 mit einer Durchbrechung 36 und zwei im Wesentlichen rechtwinklig von der Bodenwand 35 nach oben abstehende und parallel zueinander angeordnete Profilschenkel 31a, 31b. Das klappenseitige Tragarmteil 27b ist in ähnlicher Weise ausgestaltet, besitzt also ebenfalls eine Bodenwand 32 mit einer Durchbrechung 33 und zwei im Wesentlichen rechtwinkelig von der Bodenwand 32 nach oben abstehenden Profilschenkel 34a, 34b die parallel zueinander angeordnet sind. Die Profilschenkel 34a, 34b des klappenseitigen Tragarmteils 27b sind innerhalb den Profilschenkeln 31a, 31b des korpusseitigen Tragarmteils 27a geführt, wobei eine Verbindung über das Verbindungsgelenk 29 erfolgt, das seinerseits einen Verbindungsbolzen 37 aufweist, der über Öffnungen der ineinander gesteckten Profilelemente eingepasst ist.

Das korpusseitige Tragarmteil 28a des zweiten Tragarms 20, der hauptsächlich zur Steuerung verwendet wird, ist zweckmäßigerweise als Flachband ausgebildet, das zwischen die beiden Profilschenkel 31a, 31b des korpusseitigen Tragarmteils 27a des ersten Tragarms eintaucht. Die korpusseitige Lagerung dieses Tragarmteils 28a kann beispielsweise durch eine im Wesentlichen kreisförmige Umbiegung des Flachbands um einen die korpusseitige Schwenkachse 21 bildenden Lagerbolzen erfolgen. Das klappenseitige Tragarmteil 28b des zweiten Tragarms 20 ist wie erwähnt über ein Verbindungsgelenk 30 mit dem korpusseitigen Tragarmteil 28a verbunden. Zweckmäßigerweise besteht das klappenseitige Tragarmteil 28b ebenfalls aus einem Profilelement mit U-förmigem Querschnitt. Auch hier ist eine Ausgestaltung mit einer Bodenwand 38 und zwei von dieser im Wesentlichen rechtwinkelig hochstehenden Profilschenkeln 39a, 39b zweckmäßig. Das klappenseitige Tragarmteil 28b des zweiten Tragarms 20 ist über das Verbindungsgelenk 30 hinaus verlängert und ist über ein weiteres Verbindungsgelenk 40 schwenkbar mit dem korpusseitigen Tragarmteil 27a des ersten Tragarms 19 verbunden. Dabei taucht das als Profilelement ausgestaltete klappenseitige Tragarmteil 28b des zweiten Tragarms 20 zwischen die beiden Profilschenkel 31a, 31b des korpusseitigen Tragarmteils 27a des ersten Tragarmteils ein. Ferner umgreift das klappenseitige Ende des klappenseitigen Tragarmteils 28b des zweiten Tragarms 20 das Halteteil 26 und ist dort an der zweiten klappenseitigen Schwenkachse schwenkbar gelagert. Durch die ineinander greifenden als Profilelemente ausgestalteten Tragarmteile der beiden Tragarme 19, 20 ergibt sich eine sehr kompakte Bauform des Möbelbeschlags 11 im zusammengeklappten Zustand, wie beispielhaft in Figur 2 gezeigt.

Gemäß erstem Ausführungsbeispiel ist die Anordnung der ersten korpusseitigen Schwenkachse 21 des ersten Tragarms 19 und der zweiten korpusseitigen Schwenkachse 22 des zweiten Tragarms derart gewählt, dass die korpusseitige Schwenkachse des zweiten Tragarms 20 in unmittelbarer Nähe zur Möbelfachöffnung 18 angeordnet ist, während die korpusseitige Schwenkachse 21 des ersten Tragarm 19 in Richtung von der Möbelfachöffnung 18 zum Möbelfach 17 hinter der korpusseitigen Schwenkachse 22 des zweiten Tragarms 20 sitzt. Ferner ist die korpusseitige Schwenkachse 21 des ersten Tragarms 19 unterhalb der korpusseitigen Schwenkachse 22 des zweiten Tragarms 20 angeordnet. Bei den klappenseitigen Schwenkachsen 24, 25 der beiden Tragarme 19, 20 ist eine Anordnung gewählt, dass die klappenseitige Schwenkachse 25 des zweiten Tragarms 20 näher zu einer Unterkante der Möbelklappe 13 angeordnet ist als die klappenseitige Schwenkachse 24 des ersten Tragarms 19. Der erste Tragarm 19 ist also insgesamt länger als der zweite Tragarm 20. Dies gilt insbesondere für die Länge der korpusseitigen Tragarmteile 27a, 28a, wobei das korpusseitige Tragarmteil 27a des ersten Tragarms 19 deutlich länger als das korpusseitige Tragarmteil 28a des zweiten Tragarms 20 ausgebildet ist.

Das Halteteil 26, an dem die beiden klappenseitigen Schwenkachsen 24, 25 der beiden Tragarme 19, 20 angeordnet sind, besitzt ein mittels Befestigungsmitteln in Form von Schrauben an der Rückseite der Möbelklappe 13 befestigtes Unterteil 41. Ferner ist ein auf das Unterteil 41 aufgeclipstes Oberteil 42 vorgesehen, an dem sich die beiden klappenseitigen Schwenkachsen 24, 25 befinden. Die Position der klappenseitigen Schwenkachsen 24, 25 lässt sich mit einer Verstelleinrichtung 43 verstellen, wobei eine Verstellung in X-, Y- und Z-Richtung eines durch X-, Y- und Z-Koordinaten aufgespannten kartesischen Koordinatensystems möglich ist.

Wie insbesondere in Figur 1 gezeigt, weist die Verstelleinrichtung 43 am Oberteil ausgebildete, sich in X- und Y-Richtung erstreckende Langlöcher 44, 45 auf, die von im Unterteil 41 gelagerten Einstellmitteln durchsetzt sind. Als Einstellmittel sind Schrauben 46, 47 vorgesehen, von denen jeweils eine im zugeordneten Langloch 44, 45 sitzt. Es sind ferner Höhenverstellmittel vorgesehen, mit denen sich der Abstand von Ober- und Unterteil 41, 42 des Halteteils 26 zueinander einstellen lässt. Als Höhenverstellmittel dient eine weitere Einstellschraube 48, die eine Schraubenöffnung am Oberteil 42 durchsetzt und in das Unterteil eingeschraubt bzw. einschraubbar ist. Durch diese Verstelleinrichtung 43 lässt sich die Möbelklappe 13 also exakt zum Möbelkorpus 12 ausrichten, so dass in der Schließstellung ein passgenaues Anliegen der Möbelklappe 13 an das Möbelfach 17 ermöglicht ist.

Figur 2 zeigt die Schließstellung der Möbelklappe 13. In dieser Schließstellung sind die beiden Tragarme 19, 20 zusammengeklappt, wobei der zweite Tragarm 20 nahezu vollständig innerhalb den Profilschenkeln 31a, 31b des ersten Tragarms 19 eingetaucht ist. Beim Öffnen der Möbelklappe 13, beispielsweise in eine in Figur 3 dargestellte Zwischenstellung, schwenkt der korpusseitige Tragarmteil 27a um die korpusseitige Schwenkachse 21 nach außen, wobei sowohl das erste Verbindungsgelenk 29 als auch das weitere Verbindungsgelenk 40 kreisförmig um diese erste korpusseitige Schwenkachse 21 schwenken. Dabei gelangt das erste Verbindungsgelenk 29 bereits nach einem relativ kurzen Schwenkweg aus dem Möbelfach 17 heraus. Beim Öffnen der Möbelklappe 13 klappt der erste Tragarm 19 aus, wodurch sich der Abstand zwischen der korpusseitigen Schwenkachse 21 und der klappenseitigen Schwenkachse 24 vergrößert.

Der zweite Tragarm 20 schwenkt um die zweite korpusseitige Schwenkachse 22 nach außen. Dabei schwenkt das zweite Verbindungsgelenk 30 um diese korpusseitige Schwenkachse 22 kreisförmig nach außen und schwenkt ebenfalls nach bestimmtem Schwenkweg aus dem Möbelfach 17 heraus. Der zweite Tragarm klappt beim Öffnen der Möbelklappe 13 ebenfalls aus, wobei sich der Abstand zwischen der korpusseitigen Schwenkachse 22 und der klappenseitigen Schwenkachse 25 vergrößert.

In Figur 4 ist die Situation in der Offenstellung der Möbelklappe 13 dargestellt. In der Offenstellung sind sowohl das erste als auch das zweite Verbindungsgelenk 29, 30 vollständig aus dem Möbelfach 17 herausgeschwenkt, befinden sich also vor der Möbelfachöffnung 18 und gleichzeitig liegen diese Verbindungsgelenke 29, 30 unterhalb der Möbelklappe 13. Die beiden Verbindungsgelenke 29, 30 stützen die Möbelklappe 13 also in deren Offenstellung im hinteren, dem Möbelkorpus 12 zugewandten Bereich ab. Das weitere Verbindungsgelenk 40 kann ebenfalls zumindest teilweise aus der Möbelfachöffnung 18 heraus schwenken. Zweites Verbindungsgelenk 30 und weiteres Verbindungsgelenk 40 sind relativ nahe zueinander angeordnet, so dass sich hier eine weitere Abstützwirkung der Möbelklappe 13 ergibt. Durch eine derartige Siebengelenk-Anordnung wird also im Falle eines als Möbelklappe ausgebildeten beweglichen Möbelteils eine Unterstützung bzw. Abstützung der Möbelklappe erzielt. Ferner ist die Seitenstabilität erhöht. Insbesondere bei großflächigen und schweren Möbelklappen 13 wird dadurch ein Durchhängen der Möbelklappe, insbesondere in Klappenmitte, verhindert.

Der Möbelbeschlag 11 besitzt ferner eine Selbstanzugeinrichtung 49 mit einem ersten Kraftantrieb 50 zur Einleitung einer Schließkraft in Schließrichtung und nach Überschreitung eines Totpunktes zur Einleitung einer Öffnungskraft in Öffnungsrichtung auf die Möbelklappe 13. Der erste Kraftantrieb ist in die Mehrgelenk-Anordnung des Möbelbeschlags 11 integriert, indem er zwischen zwei der relativ zueinander verschwenkbaren Gelenkarmen der Mehrgelenk-Anordnung wirkungsmäßig zwischengeschaltet ist. Die Mehrgelenk-Anordnung ist gemäß erstem Ausführungsbeispiel beispielhaft als Siebengelenk-Anordnung dargestellt. Es ist jedoch auch möglich, den ersten Kraftantrieb 50 bei einem als Viergelenk ausgebildeten Möbelbeschlag 11 einzusetzen. Im Folgenden wird die Funktion der Selbstanzugeinrichtung 49 jedoch beispielhaft anhand der Integration in eine Siebengelenk-Anordnung erläutert.

Wie insbesondere in den Figuren 1 und 3 dargestellt, sitzt der erste Kraftantrieb 50 an einem der Tragarme 19, 20 und wirkt kräftemäßig mit einem Widerlager 41 zusammen, das an einem relativ zu den beiden Tragarmen 19, 20 verschwenkbaren Bauteil sitzt. Zweckmäßigerweise ist der erste Kraftantrieb 50 an dem klappenseitigen Tragarmteil 27b des ersten Tragarms angeordnet, während sich das Widerlager 51 am Halteteil 26 befindet. Hierzu ist das Oberteil 42 des Halteteils 26 über die Verstelleinrichtung 43 hinaus gabelförmig verlängert und besitzt zwei Gabelschenkel 52a, 52b, zwischen denen das lagerbockartig ausgestaltete Widerlager 51 sitzt und nach unten aus der Gabelöffnung herausragt. Das Widerlager 51 besitzt ferner ein Anschlagelement, das beispielsweise als zylindrischer Anschlag 53 ausgestaltet sein kann.

Der erste Kraftantrieb besitzt ein Druckstück 54, das um eine Druckstück-Schwenkachse 55 an dem klappenseitigen Tragarmteil 27b des ersten Tragarms 19 schwenkbar gelagert ist.Das Druckstück 54 besitzt wenigstens ein Federelement in Form einer Druckfeder 56, die ein Schubstück 57 in Anlage an das Widerlager 51 drückt. Wie insbesondere in Figur 4 dargestellt, kann die Druckfeder in einem Druckstück-Gehäuse 58 geführt sein, und sich einerseits am Boden des Druckstück-Gehäuses 58 abstützen und andererseits auf eine insbesondere kreisringförmige Anschlagfläche des Schubstücks 57 abstützen. Das Schubstück 57 seinerseits ist ebenfalls zylindrisch ausgestaltet und besitzt einen zylindrischen Lagerabschnitt 59, der innerhalb der Druckfeder angeordnet ist und einen Anschlagabschnitt 60, der mittels der Druckfeder 56 aus dem Druckstück-Gehäuse 58 ausgefahren ist. Das freie Ende des Anlageabschnitts 60 weist dabei eine konkave Kontur auf, wodurch sich eine zuverlässige Anlage an den zylindrischen Anschlagbolzen 53 des Widerlagers 51 ergibt.

Wie insbesondere in Figur 2 in der Schließstellung der Möbelklappe 13 gezeigt, verläuft die Kraftwirkungsrichtung des Schubstücks 57 entlang der Linie zwischen der Druckstück-Schwenkachse 55 und einem Krafteinleitungspunkt, der durch die Senkrechte durch eine Wirkfläche des Widerlagers 51 gebildet ist. Wie in Figur 2 gezeigt, liegt dieser Krafteinleitungspunkt auf der Linie zwischen der Druckstück-Schwenkachse 55 und einer Mittelachse des zylindrischen Anschlagbolzens 53. Der Anschlagbolzen 53 liegt mit Abstand a von der Lagerstelle des Widerlagers am Halteteil 26 entfernt. In der in Figur 2 dargestellten Schließstellung der Möbelklappe 13 ist die Kraftwirkungsrichtung des Schubstücks 57 derart, dass auf das Halteteil 26 und damit auf die Möbelklappe 13 in Folge des Hebelarms a ein Schwenkmoment in Uhrzeiger-Richtung ausgeübt wird, wodurch auf die Möbelklappe eine Schließkraft in Schließrichtung 13 wirkt. Die Möbelklappe 13 wird daher mit Schließkraft in ihrer Schließstellung gehalten.

Beim Öffnen der Möbelklappe 13 muss diese Schließkraft überwunden werden, bis zu der in Figur 3 dargestellten Zwischenstellung, die der Totpunktlage entspricht. In dieser Totpunktlage liegen die Druckstück-Schwenkachse, der Krafteinleitungspunkt und der Lagerpunkt des Widerlagers, der im Wesentlichen der klappenseitigen Schwenkachse 24 des ersten Tragarms 19 entspricht, auf einer Linie. Somit wird durch das Schubstück 57 kein Moment auf die Möbelklappe 13 ausgeübt.

Wird die Möbelklappe 13 dann weiter geöffnet und gelangt schließlich in die in Figur 4 dargestellte Offenstellung, so wandert die Kraftwirkungsrichtung auf die andere Seite des Lagerpunkt des Widerlagers 51, wodurch in Folge des Hebelarms a eine Kraft in Gegenuhrzeiger-Richtung, also in Öffnungsrichtung auf die Möbelklappe 13 ausgeübt wird.

Die Selbstanzugeinrichtung 49 ist derart ausgelegt, dass beim Schließen der Möbelklappe aus der in Figur 4 dargestellten Offenstellung nach Überschreiten der Totpunktlage aus Figur 3 ein selbstständiges Schließen bzw. Einfahren in die Schließstellung (Figur 2) erfolgt, ohne dass der Benutzer hier unterstützend eingreifen müsste. Beim Öffnen der Klappe ist es möglich, dass die Selbstanzugeinrichtung 49 derart ausgelegt ist, dass nach Überschreiten der in Figur 3 dargestellten Totpunktslage ein selbstständiges Öffnen bis zu der in Figur 4 dargestellten Offenstellung möglich ist. Die Selbstanzugeinrichtung 49 kann jedoch alternativ derart ausgelegt sein, dass die Möbelklappe 13 nach Überschreiten der in Figur 3 dargestellten Totpunktlage in Öffnungsrichtung in beliebiger Stellung stehenbleibt. Ein Vorteil einer derartigen Selbstanzugeinrichtung 49 ist, dass eine Integration in die Gelenkanordnung des Möbelbeschlags möglich ist. Der Möbelbeschlag 11 lässt sich daher inklusive der Selbstanzugeinrichtung 49 zu einer kompakten Einfaltlage zusammenfalten, wie sie beispielhaft in Figur 2 gezeigt ist. Dabei ist die Selbstanzugeinrichtung 49 zwischen die Profilschenkel 34a, 34b des klappenseitigen Tragarmteils 27b des ersten Tragarms 19 aufgenommen.

Gemäß erstem Ausführungsbeispiel weist der Möbelbeschlag 11 noch einen weiteren, zweiten Kraftantrieb 61 auf, der am Beschlagteil 23, das seinerseits an der Seitenwand des Möbelkorpus 12 befestigt ist, angeordnet ist. Dieser zweite Kraftantrieb 61, der in Verbindung mit einem Hebelgetriebe 68 für eine Unterstützung des Selbstanzugs sorgt, ist jedoch nicht zwingend notwendig, insbesondere nicht bei relativ kleinen und leichten Möbelklappen. Werden jedoch relativ große und schwere Möbelklappen 13 verwendet, so ist erfindungsgemäß ein weiterer Kraftantrieb zu verwenden. Hierbei ist es jedoch möglich, den zweiten Kraftantrieb 61 nur einseitig, d.h. an einem der beiden Möbelbeschläge, die links und rechts an der Seitenwand des Möbelfachs 17 sitzen, anzubringen.

Der zweite Kraftantrieb 61 hat die Form eines Federspeichers. Der Federspeicher weist ein Basiselement 62 auf, das um eine Lagerachse 63 schwenkbar am korpusseitigen Beschlagteil 23 befestigt ist. An dem Basiselement 62 ist ein Stellschieber 64 axial entlang einer Verstellachse 65 verstellbar gehalten. Der Stellschieber 64 ist mittels Druckfedern 66, die sich einerseits gegen das Basiselement 62 und andererseits gegen den Stellschieber 64 abstützen, in Richtung einer ausgeschobenen Position mit Kraft beaufschlagt. Damit die Druckfedern 66 nicht quer zur Verstellachse 65 abknicken, ist an dem Stellschieber 64 je Druckfeder 66 ein Dorn 67 vorgesehen, der in den Windungen der als Schraubenfedern ausgestalteten Druckfedern 66 eintauchen und die jeweilige Druckfeder 66 gegen seitliches Ausbauchen schützen.

Der zweite Kraftantrieb 61 ist über ein Hebegetriebe 68 mit der Siebengelenk-Anordnung verbunden. Das Hebegetriebe 68 umfasst einen wippenartigen Kraftumlenkhebel 69, der über eine korpusseitige Umlenkhebel-Schwenkachse 70 schwenkbar gelagert ist. Die Umlenkhebel-Schwenkachse 70 unterteilt den Kraftumlenkhebel 69 in einen ersten Hebelarm 71a, der dem zweiten Kraftantrieb 61 zugeordnet ist und einen davon abgewandten zweiten Hebelarm 71b. Am ersten Hebelarm 71a befindet sich ein Kopplungsglied 72 in Form eines Kopplungsbolzens, an den der Stellschieber 64 des zweiten Kraftantriebs 61 angreift, wodurch die vom Kraftantrieb 61 ausgeübte Kraft auf den Kraftumlenkhebel 69 eingeleitet wird. Das Kopplungsglied 72 stellt somit die Krafteinleitungs-Schnittstelle zwischen dem zweiten Kraftantrieb 61 und dem Kraftumlenkhebel 69 dar. Das Kopplungsglied 72 ist an dem ersten Hebelarm 71a des Kraftumlenkhebels 69 verschieblich gelagert. Damit lässt sich die Krafteinleitungs-Schnittstelle und daher die Größe der eingeleiteten Kraft verstellen. Hierzu ist das Kopplungsglied 72 mit einem Schiebestück 73 verbunden, das seinerseits in einer Aufnahme 74 im ersten Hebelarm 71a des Kraftumlenkhebels 69 verschieblich gelagert ist. Das Schiebestück 73 kann beispielsweise von einen Führungsbolzen 75 durchsetzt sein, entlang dessen sich das Schiebestück 73 verschieben lässt. Über geeignete Feststellmittel kann die gewünschte Position des Schiebestücks 73 fixiert werden.

Am zweiten Hebelarm 71b des Kraftumlenkhebels 69 befindet sich eine Schubstange 76, die über ein Schubstangen-Gelenk 77 mit dem Kraftumlenkhebel 69 schwenkbeweglich verbunden ist. Wie insbesondere in Figur 1 dargestellt, ist die Schubstange 76 als Profilelement ausgestaltet, wobei zwei Schubstangenschenkel 78a, 78b den zweiten Hebelarm 71b des Kraftumlenkhebels 69 umgreifen und mittels des Schubstangen-Gelenks 77 schwenkbar am Kraftumlenkhebel 69 gelagert sind. An dem dem Kraftumlenkhebel 69 abgewandten Ende der Schubstange 76 ist ein zweites Schubstangen-Gelenk 79 vorgesehen, über das die Schubstange 76 an der Siebengelenk-Anordnung schwenkbeweglich gelagert ist. Zweckmäßigerweise taucht das Ende der Schubstange 76 in die Durchbrechung 36 des korpusseitigen Tragarmteils 27a des ersten Tragarms 19 ein und ist mittels eines Schwenkbolzens an den beiden Profilschenkeln 31a, 31b dieses korpusseitigen Tragarmteils 27a schwenkbar angelenkt.

Wie insbesondere in Figur 2 dargestellt, versucht der zweite Kraftantrieb 61 den Kraftumlenkhebel 69 in Gegen-Uhrzeiger-richtung zu verschwenken. Entscheidend dafür, ob auf die Möbelklappe 13 letztendlich eine Kraft in Schließrichtung oder eine Kraft in Öffnungsrichtung ausgeübt wird, ist die Lage der Verbindungslinie zwischen den beiden Schubstangen-Gelenken 77, 79 und der korpusseitigen Schwenkachse 21 des ersten Tragarms 19. In der in Figur 2 gezeigten Lage übt die Schubstange 76 durch die Lage der Verbindungslinie links neben der korpusseitigen Schwenkachse 21 ein Moment auf den ersten Tragarm 19 und letztendlich auf die Möbelklappe 13 in Uhrzeiger-Richtung, also in Schließrichtung, aus. Beim Öffnen der Möbelklappe 13 wandert diese Verbindungslinie über eine Totpunktlage in der die beiden Schubstangen-Gelenke 77, 79 und die korpusseitige Schwenkachse 21 gemeinsam auf einer Linie liegen auf die andere Seite, wodurch eine Kraft in Öffnungsrichtung ausgeübt wird, wie beispielsweise in der Darstellung in Figur 4 gezeigt.

Der Möbelbeschlag 11 besitzt ferner einen Dämpfer 80 zur Dämpfung der Klappenbewegung der Möbelklappe 13 beim Einfahren in die Schließstellung. Der Dämpfer 80 ist als Öldämpfer ausgebildet. Alternativ ließe sich jedoch auch ein Luftdämpfer einsetzen. Der Dämpfer 80 besitzt ein Dämpfergehäuse 81, das an der Siebengelenk-Anordnung befestigt ist. Als geeignete Befestigungsstelle eignet sich hier die Bodenwand 35 des korpusseitigen Tragarmteils 27a des ersten Tragarms 19. Im Dämpfergehäuse 81 ist ein Dämpferkolben 82 verschieblich geführt, wobei das freie Ende des Dämpferkolbens 82 eine Anschlagfläche 83 bildet, die mit einer am Möbelkorpus 12 angeordneten Gegen-Anschlagfläche 84 derart zusammenwirkt, dass sich bei Kontakt der Anschlagfläche 83 mit der Gegen-Anschlagfläche 84 eine Dämpfungswirkung entfaltet. Zweckmäßigerweise ist die Gegen-Anschlagfläche 84 an einer Gegen-Anschlaglasche 85 ausgebildet, die vom Beschlagteil 23 im Wesentlichen senkrecht und parallel zur Deckenwand 16 absteht (Figur 1).

Die Figuren 5 bis 10 zeigen ein zweites Ausführungsbeispiel des erfindungsgemäßen Möbelbeschlags 11. Gemäß diesem Ausführungsbeispiel ist der Möbelbeschlag 11 zur Montage an einem Faltmöbelelement in Form einer Faltklappe bestimmt. Prinzipiell wäre es jedoch auch möglich, den Möbelbeschlag 11 an einem anderen Faltmöbelelement einzusetzen, beispielsweise Falttür o. dgl.

Die Faltklappe besitzt ein oberes Klappenteil und ein unteres Klappenteil 87, die an einer Scharnierachse 88 gelenkig miteinander verbunden sind. Die Scharnierachse 88 wird üblicherweise von zwei jeweils an einem der beiden seitlichen Endbereichen der Möbelklappe 13 angeordneten Scharnieren 89 gebildet, von denen exemplarisch eines dargestellt ist. Das Scharnier 89 besitzt ein am oberen Klappenteil 86 zu befestigendes oberes Scharnierteil 90 und ein am unteren Klappenteil 87 zu befestigendes unteres Scharnierteil 91, die mittels eines die Scharnierachse bildenden Scharnierstiftes 92 oder dergleichen aneinander angelenkt sind. Die beiden Scharnierteile 90, 91 können an der dem Möbelfach 17 zugewandten Innenseite der Klappenteile 86, 87 befestigt sein. Die Scharnierachse 88 kann nahe der Fuge 93 zwischen den beiden Klappenteilen 86, 87 oder auch mit einem gewissen Abstand ober- oder unterhalb der Fuge 93 angeordnet sein. Im vorliegenden Ausführungsbeispiel ist die Scharnierachse 88 ein Stück weit unterhalb der Fuge 93 angeordnet.

Das obere Klappenteil 86 ist über eine Gelenkanordnung mit dem Möbelkorpus 12 verbunden. Die Gelenkanordnung kann durch mehrere Scharniere gebildet sein, die einerseits an der Deckenwand 16 und andererseits an der Innenseite des oberen Klappenteils 86 befestigt sind. Zur Verbindung des oberen Klappenteils 86 mit dem Möbelkorpus kann jedoch auch eine Viergelenk-Anordnung oder, wie in den Figuren 5 bis 10 beispielhaft gezeigt, eine Siebengelenk-Anordnung dienen. Die Siebengelenk-Anordnung entspricht derjenigen aus dem ersten Ausführungsbeispiel aus den Figuren 1 bis 4.

Der Möbelbeschlag 13 besitzt ferner einen Steuerhebel 94, der einerseits um eine korpusseitige Schwenkachse 95 schwenkbar lagerbar ist und andererseits um eine klappenseitige Schwenkachse 96 schwenkbar am unteren Klappenteil 87 lagerbar ist. Der Steuerhebel 94 ist Bestandteil einer Steuereinrichtung, auf deren andere Komponenten im Folgenden noch näher eingegangen wird. Die klappenseitige Schwenkachse 96 des Steuerhebels 94 ist an einem Steuerhebellager 97 angeordnet, das seinerseits an der Innenseite des unteren Klappenteils 87 befestigt ist. Das Steuerhebellager 97 kann beispielsweise als Winkelstück ausgestaltet sein, wobei ein Lagerabschnitt 98 von einem Basisabschnitt 99 im Wesentlichen rechtwinkelig von der Innenseite des unteren Klappenteils 87 absteht. Die klappenseitige Schwenkachse 96 des Steuerhebels 94 befindet sich dann im oberen Bereich des Lagerabschnitts 98. Sie kann beispielsweise dadurch gebildet werden, dass ein Lagerstift durch zueinander fluchtende Öffnungen am Steuerhebel 94 einerseits und am Lagerabschnitt 98 andererseits eingesteckt ist, wodurch sich eine schwenkbewegliche Lagerung des Steuerhebels 94 am Lagerabschnitt 98 ergibt.

Am anderen Ende des Steuerhebels 94, also dem Möbelkorpus 12 zugewandt, befindet sich die korpusseitige Schwenkachse 95 des Steuerhebels 94, die jedoch nicht ortsfest am Möbelkorpus 12 angeordnet ist, sondern an einem Lenkhebel 100 angelenkt ist, der seinerseits im montierten Zustand des Möbelbeschlags 11 bezüglich des Möbelkorpus 12 mittels einer Lenkhebel-schwenkachse 101 schwenkbar gelagert ist. Die korpusseitige Schwenkachse 95 des Steuerhebels 94 ist also gegenüber dem Möbelkorpus relativ beweglich angeordnet. Wie insbesondere in den Figuren 11 und 12 dargestellt, kann der Lenkhebel 100 als Winkelhebel ausgestaltet sein, der zwei im Winkel zueinander angeordnete Hebelschenkel 102a, 102b aufweist. An den freien Enden der Hebelschenkel 102a, 102b liegt jeweils eine Befestigungsschnittstelle 103a, 103b, über die der Lenkhebel 100 einerseits mit dem Steuerhebel 94 und andererseits mit einem Gelenkarm der Gelenkanordnung schwenkbar verbunden ist. Der dem Steuerhebel 94 zugeordnete Hebelschenkel 102a des Lenkhebels 100 kann, wie insbesondere in Figur 12 gezeigt, eine Flachgestalt aufweisen, wobei die Befestigungsschnittstelle 103a an einem von diesem Hebelschenkel 102a nach innen abragenden Vorsprung 104 angeordnet ist. An diesem Vorsprung 104 befindet sich ein Lagerstift 105, der in der Mitte geschlitzt ist und zwei Flanken 106a, 106b aufweist. Die Flanken 106a, 106b erweitern sich zu deren freien Enden hin. Durch diese Ausgestaltung ist es möglich, eine entsprechende Öffnung am Steuerhebel werkzeuglos mit dem Lagerstift 105 zu koppeln, indem die Öffnung über die beiden Flanken gedrückt wird, die sich in Folge des mittleren Schlitzes aufeinander zu bewegen, wodurch die Öffnung über die Flanken schnappt. Der Steuerhebel 94 ist nun frei schwenkbar an dem Lenkhebel 100 gelagert. Am freien Ende des anderen Hebelschenkels 102b ist eine Art Lagergabel 108 angesetzt, die zwei im Wesentlichen parallel zueinander verlaufende Gabelschenkel 109a, 109b aufweist. Am vorderen, freien Ende der beiden Gabelschenkel 109a, 109b befindet sich jeweils eine Aussparung 110a, 110b, die sich von einer querschnittskleinen Einführöffnung in eine etwa kreisrunde Lageröffnung erweitert. An den Außenseiten der Gabelschenkel 109a, 109b befindet sich jeweils eine federgelagerte Rastnase 111a, 111b, die von der Außenseite der jeweiligen Gabelschenkel 109a, 109b nach außen absteht. Auch die Kupplung des Lenkhebels 100 mit einem der Gelenkarme der Gelenkanordnung ist werkzeuglos durchführbar. Als Gelenkarm dient hier die Schubstange 76 des Hebelgetriebes. Die beiden Aussparungen 110a, 110b an den freien Enden der Gabelschenkel 109a, 109b können dabei auf den Bolzen, der die Schubstange 76 mit dem Kraftumlenkhebel 69 verbindet aufgerastet werden. Demzufolge liegen Lenkhebel-Schwenkachse 101 und erstes Schubstangen-Gelenk 77 übereinander. Beim Koppeln von Lenkhebel und Schubstange 76 schnappen ferner die beiden Rastnasen 111a, 111b in entsprechende Rastöffnungen an den den Hebelschenken außen vorgelagerten Schubstangen-Schenkeln 78a, 78b der Schubstange 76 ein. Schubstange 76 und Lenkhebel 100 sind daher nicht relativ zueinander beweglich. Der Lenkhebel 100 könnte daher auch als Schubstangen-Verlängerung bezeichnet werden.

Wie bereits erwähnt, ist der Steuerhebel 94 Bestandteil einer Steuereinrichtung, zu der ferner noch eine Überlastkupplung 112 gehört. Die Überlastkupplung 112 ist derart ausgestaltet, dass sie bei einer auf Grund einer Blockierung der Entfaltungsbewegung der beiden Klappenteile 86, 87 auftretenden Überlast unter Aufhebung der durch die Steuereinrichtung bewirkten Zwangsführung auskuppelt.

Die Überlastkupplung 112 ist, wie in den Figuren 9 und 10 gezeigt, zwischen zwei im ausgekuppelten Zustand relativ zueinander bewegbaren Steuerhebelteilen 113a, 113b des Steuerhebels 94 wirksam. Eine der Steuerhebelteile 113a besitzt eine relativ große Länge und ist einerseits über die korpusseitige Schwenkachse 95 des Steuerhebels 94 in vorstehend beschriebener Weise mit dem Lenkhebel 100 verschwenkbar verbunden. Am dem Lenkhebel 100 gegenüberliegenden Ende dieses Steuerhebelteils 113a befindet sich eine Rastöffnung 114, mit der dieses Steuerhebelteil 113a mit dem anderen Steuerhebelteil 113b gekoppelt werden kann.

Das andere Steuerhebelteil 113b ist als eine Art Kupplungsstück ausgebildet, an dem das andere Steuerhebelteil 113a mittels zur Überlastkupplung gehörenden Kupplungsmitteln im gekuppelten Zustand form- und/oder kraftschlüssig gehalten ist. Wie insbesondere in Figur 13 dargestellt, zählte zu den Kupplungsmitteln ein Führungsgehäuse 115, innerhalb dessen das Ende des anderen Steuerhebelteils 113a angeordnet ist. Das Führungsgehäuse 115 sorgt dafür, dass sich die beiden Steuerhebelteile 113a, 113b nicht quer zu einer Steuerhebellängsachse voneinander lösen können. Am Boden des Führungsgehäuses 115 befindet sich ferner eine federnd gelagerte Rastzunge 116, die im gekuppelten Zustand der Überlastkupplung 112 in die zugeordnete Rastöffnung 114 des anderen Steuerhebelteils 113a eingerastet ist. In diesem Zustand sind die beiden Steuerhebelteile 113a, 113b relativ unbeweglich zueinander miteinander gekoppelt. Am anderen Ende des als Kupplungsstück ausgebildeten Steuerhebelteils 113b befindet sich eine Lageröffnung 117, über die dieses Steuerhebelteil 113b in vorstehend beschriebener Weise mit dem Lagerabschnitt 98 des Klappenlagers 97 schwenkbar verbunden ist.

Wie insbesondere in Figur 6 gezeigt, befindet sich die als Faltklappe ausgestaltete Möbelklappe 13 zunächst in ihrer Schließstellung, in der die beiden Klappenteile 86, 87 am Möbelfach 17 anliegen und die Möbelfachöffnung 18 verschließen. Die beiden Klappenteile 86, 87 weisen dabei eine zueinander koplanare Lage auf.

Beim Öffnen der Möbelklappe 13 sorgt der Lenkhebel 100 für eine Unterstützung des Anfaltens der beiden Klappenteile 86, 87. Beim Öffnen hebt sich die Unterkante des unteren Klappenteils 87 vom Möbelkorpus 12 ab, wobei das untere Klappenteil 87 gleichzeitig um die Scharnierachse 88 gemäß Pfeil 118 nach innen schwenkt. Das untere Klappenteil 87 ist über den Steuerhebel 94 abgestützt, so dass die Schwenkstellung des unteren Klappenteils 87 in Bezug auf das obere Klappenteil 86 gesteuert wird. Dabei ist die korpusseitige Schwenkachse 95 des Steuerhebels 94 nicht ortsfest am Möbelkorpus gelagert, sondern mit dem Lenkhebel 100 verbunden, der wiederum an die Schubstange 76 und diese wiederum an die Siebengelenk-Anordnung angekoppelt ist. Beim Öffnen der Möbelklappe 13 wirkt über die Selbstanzugeinrichtung 49 zunächst eine Kraft in Schließrichtung, die bis zu einer Totpunktlage in vorstehend beschriebener Weise überwunden werden muss. Nach Überschreiten dieser Totpunktlage wirkt dann eine Kraft in Öffnungsrichtung, bis die Möbelklappe 13 dann in die in Figur 8 gezeigte Offenstellung gelangt. In dieser Offenstellung bildet der Steuerhebel 94 mit der Ebene der Möbelfachöffnung 18 einen stumpfen Winkel, wobei das Einnehmen dieser Lage unter Mitwirkung des Lenkhebels 100 erreicht ist. In dieser Lage des Steuerhebels 94 ist der Zugriff in das Möbelfach 17 gegenüber den mittels herkömmlichen Möbelbeschlägen gelagerten Möbelklappen 13 vergrößert.

Wie insbesondere in Figur 8 gezeigt, ist zwischen den beiden Klappenteilen 86, 87 eine Fuge 93 ausgebildet, die in der Offenstellung die maximale Fugenbreite aufweist. Bei der Einfaltbewegung der Möbelklappe 13 wird die Fugenbreite bis hin zur Schließstellung immer kleiner. Um zu verhindern, dass beim Schließen der Möbelklappe in die Fuge geratene Finger des Benutzers eingeklemmt werden, ist die Überlastkupplung 112 vorgesehen. Im Gegensatz zu herkömmlichen Fingerschutzscharnieren, die bei solchen Klappen direkt an der Fuge, also am Scharnier 89 wirken, ist die Überlastkupplung im Bereich des Steuerhebels 94, wie in den Figuren 9 und 10 gezeigt ist, ausgebildet. Wird die Einfaltbewegung der Möbelklappe 13 also beispielsweise durch Finger blockiert, so kuppelt die Überlastkupplung aus, indem das Steuerhebelteil 113a mit seiner Rastöffnung 114 aus der Rastzunge 116 des anderen Steuerhebelteils 113b ausrastet, wodurch die beiden Steuerhebelteile 113a, 113b relativ zueinander bewegt werden. Die Zwangsführung der beiden Klappenteile 86, 87 wird also aufgehoben und die beiden Steuerhebelteile 113a, 113b führen eine derartige Translationsbewegung zueinander aus, dass die beiden Klappenteile 86, 87 unter Beibehaltung der Fugenbreite der Fuge 92 als eine Art starrer Lenker weiterbewegt werden. Da sich die Fugenbreite nicht mehr verringert, können auch in die Fuge 93 geratene Finger eines Benutzers nicht mehr weiter eingeklemmt werden.

## Patentansprüche

1. Möbelbeschlag für ein bewegliches Möbelteil, insbesondere zum Antrieb einer Klappe (13), einer Tür oder einer Schublade, wobei der Möbelbeschlag (11) einen ersten Tragarm (19) und einen zweiten Tragarm (20) aufweist, die jeweils einerseits um erste und zweite korpusseitige Schwenkachsen (21, 22) schwenkbar an einem Möbelkorpus (12) eines Möbels (10) oder an einem am Möbelkorpus (12) befestigbaren Beschlagteil (23) und andererseits um erste und zweite möbelteilseitige Schwenkachsen (24, 25) schwenkbar an dem beweglichen Möbelteil oder an einem an dem beweglichen Möbelteil befestigbaren Halteteil (26) lagerbar sind, wobei an den beiden Tragarmen (19, 20) drei zusätzliche Verbindungsgelenke (29, 30, 40) angeordnet sind, so dass insgesamt eine mehrere aneinander angelenkte und relativ zueinander verschwenkbare Gelenkarme aufweisende Siebengelenk-Anordnung gebildet wird, die die beiden Tragarme (19, 20) und das Halteteil (26) umfasst, wobei die Siebengelenk-Anordnung derart ausgebildet ist, dass sich im am Möbel (10) montierten Zustand des Möbelbeschlags (11) wenigstens zwei der drei Verbindungsgelenke (29, 30) in einer Schließstellung des beweglichen Möbelteils im Möbelkorpus (12) befinden und beim Öffnen des beweglichen Möbelteils aus dem Möbelkorpus (12) heraus geschwenkt werden, so dass sie sich in einer Offenstellung des beweglichen Möbelteils außerhalb des Möbelkorpus befindet, und mit einem am Möbelkorpus (12) anordenbaren zweiten Kraftantrieb (61), der über ein Hebelgetriebe (68) mit der Siebengelenk-Anordnung zur Einleitung einer Kraft in Schließrichtung und nach Überschreitung eines Totpunktes zur Einleitung einer Kraft in Öffnungsrichtung des beweglichen Möbelteils verbunden ist, **gekennzeichnet durch** eine Selbstanzugeinrichtung (49) mit einem ersten Kraftantrieb (50) zur Einleitung einer Schließkraft in Schließrichtung und nach Überschreitung eines Totpunktes zur Einleitung einer Öffnungskraft in Öffnungsrichtung auf das bewegliche Möbelteil, wobei der erste Kraftantrieb (50) in die Siebengelenk-Anordnung integriert ist, indem er zwischen zwei der relativ zueinander verschwenkbaren Gelenkarme wirkungsmäßig zwischengeschaltet ist, und wobei das Hebelgetriebe (68) einen wippenartigen Kraftumlenkhebel (69) aufweist, der um eine korpusseitige Umlenkhebel-Schwenkachse (70) schwenkbar gelagert ist und vom zweiten Kraftantrieb (61) in einer ersten Schwenkrichtung mit Kraft beaufschlagt wird sowie eine Schubstange (76) besitzt, die einerseits mit Abstand zur Umlenkhebel-Schwenkachse (70) mittels eines ersten Schubstangen-Gelenks (77) mit dem Kraftumlenkhebel (69) und andererseits mittels eines zweiten Schubstangen-Gelenks (79) mit einem der beiden Tragarme (19, 20) der Siebengelenk-Anordnung schwenkbar verbunden ist.

2. Möbelbeschlag nach Anspruch 1, **dadurch gekennzeichnet, dass** die beiden Tragarme (19, 20) jeweils als Kniehebel ausgebildet sind, die jeweils zwischen den korpus- und möbelteilseitigen Schwenkachsen (21, 24; 22, 25) eines der Verbindungsgelenke (29, 30) besitzen, wobei ein Tragarmteil (28b) eines der Kniehebel über das zugeordnete Verbindungsgelenk (30) hinaus verlängert ist und über das dritte Verbindungsgelenk (40) gelenkig am anderen Kniehebel gelagert ist.

3. Möbelbeschlag nach Anspruch 1 oder 2, **dadurch gekennzeichnet, dass** die beiden möbelteilseitigen Schwenkachsen (24, 25) der Tragarme (19, 20) am Halteteil (26) angeordnet sind, das seinerseits mittels Befestigungsmitteln lösbar an einer Rückseite des beweglichen Möbelteils befestigbar ist.

4. Möbelbeschlag nach Anspruch 3, **dadurch gekennzeichnet, dass** das Halteteil (26) ein mittels Befestigungsmitteln an der Rückseite des beweglichen Möbelteils befestigbares Unterteil (41) und ein auf das Unterteil (41) aufclipsbares Oberteil (42) besitzt, an dem die beiden möbelteilseitigen Schwenkachsen (24, 25) der Tragarme (19, 20) angeordnet sind.

5. Möbelbeschlag nach Anspruch 4, **dadurch gekennzeichnet, dass** das Halteteil (26) eine Verstelleinrichtung (43) aufweist, mit der sich die Position der möbelteilseitigen Schwenkachsen (24, 25) in X-, Y- und Z-Richtung eines durch X-, Y- und Z-Koordinaten aufgespannten kartesischen Koordinatensytems verstellen lässt.

6. Möbelbeschlag nach einem der vorhergehenden Ansprüche, **dadurch gekennzeichnet, dass** wenigstens ein Dämpfer (80), vorzugsweise Fluiddämpfer, insbesondere Öldämpfer, zur Dämpfung der Bewegung des beweglichen Möbelteils beim Einfahren in die Schließstellung und/oder beim Ausfahren in die Offenstellung vorgesehen ist.

7. Möbelbeschlag nach Anspruch 6, **dadurch gekennzeichnet, dass** der Dämpfer (80) an der Siebengelenk-Anordnung angeordnet ist und eine Anschlagfläche (83) aufweist, die im montierten Zustand des Möbelbeschlags (11) mit einer am Möbelkorpus (12) angeordneten Gegen-Anschlagfläche (84) derart zusammenwirkt, dass sich bei Kontakt der Anschlagfläche (83) mit der Gegen-Anschlagfläche (84) eine Dämpfungswirkung entfaltet.

8. Möbel, mit wenigstens einem beweglichen Möbelteil, wie Klappe (13), Tür oder Schublade, **gekennzeichnet durch** einen Möbelbeschlag (11) nach einem der Ansprüche 1 bis 7.

9. Möbel nach Anspruch 8, **dadurch gekennzeichnet, dass** die korpusseitige Schwenkachse (22) des zweiten Tragarms (20) in unmittelbarer Nähe zu einer Möbelfachöffnung (18) eines Möbelfachs des Möbels (10) angeordnet ist, während die korpusseitige Schwenkachse (21) des ersten Tragarms (19) in Richtung von der Möbelfachöffnung (18) zum Inneren des Möbelfachs (17) hinter der korpusseitigen Schwenkachse (21) des zweiten Tragarms (20) sitzt und/oder wobei die korpusseitige Schwenkachse (21) des ersten Tragarms (19) unterhalb der korpusseitigen Schwenkachse (22) des zweiten Tragarms (20) angeordnet ist und/oder wobei die möbelteilseitige Schwenkachse (25) des zweiten Tragarms (20) näher zu einer Hinterkante des beweglichen Möbelteils angeordnet ist als die möbelteilseitige Schwenkachse (24) des ersten Tragarms (19).

10. Möbelbeschlag nach einem der vorhergehenden Ansprüche 1 bis 7, **dadurch gekennzeichnet, dass** der an einem der Gelenkarme befindliche erste Kraftantrieb (50) mit einem an dem relativ zu dem mit dem ersten Kraftantrieb (50) versehenen Gelenkarm verschwenkbaren anderen Gelenkarm ausgebildeten Widerlager (51) kräftemäßig zusammenwirkt.

11. Möbelbeschlag nach Anspruch 10, **dadurch gekennzeichnet, dass** der Kraftantrieb (50) an einem der Tragarme (19, 20) und das Widerlager (51) am Halteteil (26) angeordnet ist.

12. Möbelbeschlag nach einem der Ansprüche 10 bis 11, **dadurch gekennzeichnet, dass** der Kraftantrieb (50) ein Druckstück (54) aufweist, das um eine Druckstück-Schwenkachse (55) schwenkbar an einem der Gelenkarme, insbesondere einem der Tragarme (19, 20), gelagert ist.

13. Möbelbeschlag nach Anspruch 12, **dadurch gekennzeichnet, dass** das Druckstück (54) wenigstens ein Federelement besitzt, das ein Schubstück (57) in Anlage an das Widerlager (51) drückt.

14. Möbelbeschlag nach Anspruch 13, **dadurch gekennzeichnet, dass** die beiden Tragarme (19, 20) jeweils als Kniehebel ausgebildet sind, die jeweils zwischen den korpus- und möbelteilseitigen Schwenkachsen (21, 24; 22, 25) ein Verbindungsgelenk 29, 30) besitzen, wobei ein Tragarmteil (28b) eines der Kniehebel über das zugeordnete Verbindungsgelenk (30) hinaus verlängert ist und über das dritte Verbindungsgelenk (40) gelenkig am anderen Kniehebel gelagert ist.

15. Möbelbeschlag nach Anspruch 14, **dadurch gekennzeichnet, dass** die Druckstück-Schwenkachse (55) und ein Krafteinleitungspunkt, der durch die Senkrechte durch eine Wirkfläche des Widerlagers (51) gebildet ist gemeinsam eine Kraftwirkungsrichtung vorgeben, die in der Schließstellung des beweglichen Möbelteils im Winkel zu einer Verbindungslinie durch das Verbindungsgelenk (29) des Kniehebels und dessen klappenseitiger Schwenkachse (24) ausgerichtet ist, wobei der Krafteinleitungspunkt auf einer Seite der Verbindungslinie angeordnet ist und wobei der Krafteinleitungspunkt beim Öffnen des beweglichen Möbelteils (13) nach Durchlaufen eines Totpunktes auf die andere Seite der Verbindungslinie wechselt, wodurch eine Kraft in Öffnungsrichtung auf das bewegliche Möbelteil ausgeübt wird.

## Claims

1. Furniture fitting for a moveable furniture part, in particular for driving a flap (13), a door or a drawer, wherein the furniture fitting (11) has a first support arm (19) and a second support arm (20), each of which is mountable on one side pivotably about first and second carcass-side pivot axes (21, 22) on a furniture carcass (12) of a piece of furniture (10) or on a fitting part (23) which can be secured to a furniture carcass (12) and on the other side pivotably about first and second furniture part-side pivot axes (24, 25) on the movable furniture part or on a holding part (26) which can be secured to the movable furniture part, wherein three additional connecting hinges (29, 30, 40) are located on the two support arms (19, 20), so that as a whole a seven-hinge arrangement is formed, which has several hinge arms hinged to one another and pivotable relative to one another and which comprises the two support arms (19, 20) and the holding part (26), wherein the seven-hinge arrangement is designed such that, if the furniture fitting (11) is mounted on the piece of furniture (10), at least two of the three connecting hinges (29, 30) are in a closed position of the movable furniture part in the furniture carcass (12) and are pivoted out of the furniture carcass (12) if the movable furniture part is opened, so that they are outside the furniture carcass in an open position of the movable furniture part, and with a second power-operated mechanism (61), which can be located on the furniture carcass (12) and is connected via a lever mechanism (68) to the seven-hinge arrangement for introducing a force in the closing direction and, after passing a dead point, for introducing a force in the opening direction of the movable furniture part, **characterised by** a self-tightening device (49) with a first power-operated mechanism (50) for introducing a closing force in the closing direction and after, passing a dead point, for introducing an opening force in the opening direction of the movable furniture part, wherein the first power-operated mechanism (50) is integrated into the seven-hinge arrangement by being operatively interposed between two of the hinge arms which are pivotable relative to each other, and wherein the lever mechanism (68) has a power deflection lever (69), which is pivotably mounted about a carcass-side power deflection lever pivot axis (70) and subjected to a force in a first pivoting direction by the second power-operated mechanism (61), and a push rod (76), which is pivotably connected on one side to the power deflection lever (69) at a distance from the power deflection lever pivot axis (70) by means of a first push rod hinge (77) and on the other side to one of the two support arms (19, 20) of the seven-hinge arrangement by means of a second push rod hinge (79).

2. Furniture fitting according to claim 1, **characterised in that** each of the two support arms (19, 20) is designed as a toggle lever having one of the connecting hinges (29, 30) between the carcass- and the furniture part-side pivot axes (21, 24; 22, 25), wherein a support arm part (28b) of one of the toggle levers is extended beyond the associated connecting hinge (30) and hinge-mounted at the other toggle lever via the third connecting hinge (40).

3. Furniture fitting according to claim 1 or 2, **characterised in that** the two furniture part-side pivot axes (24, 25) of the support arms (19, 20) are located at the holding part (26), which is in turn releasably attachable to a rear side of the movable furniture part by fastening means.

4. Furniture fitting according to claim 3, **characterised in that** the holding part (26) has a lower part (41) attachable to the rear side of the movable furniture part by fastening means and an upper part (42), which can be clipped to the lower part (41) and on which the two furniture part-side pivot axes (24, 25) of the support arms (19, 20) are located.

5. Furniture fitting according to claim 4, **characterised in that** the holding part (26) has an adjusting device (43), with which the position of the furniture part-side pivot axes (24, 25) can be adjusted in the X-, Y- and Z-directions of a Cartesian coordinate system defined by X-, Y- and Z-coordinates.

6. Furniture fitting according to any of the preceding claims, **characterised in that** at least one damper (80), preferably a fluid damper, in particular an oil damper, is provided for damping the movement of the movable furniture part when moving outwards into the closed position and/or moving inwards into the open position.

7. Furniture fitting according to claim 6, **characterised in that** the damper (80) is located at the seven-hinge arrangement and has a stop face (83), which interacts in the mounted state of the furniture fitting (11) with a counter-stop face (84) located at the furniture carcass (12) in such a way that a damping effect develops at a contact of the stop face (83) with the counter-stop face (84).

8. Piece of furniture with at least one movable furniture part, such as a flap (13), door or drawer, **characterised by** a furniture fitting (11) according to any of claims 1 to 7.

9. Piece of furniture according to claim 8, **characterised in that** the carcass-side pivot axis (22) of the second support arm (20) is located in the immediate vicinity of a furniture compartment opening (18) of a furniture compartment of the piece of furniture (10), while the carcass-side pivot axis (21) of the first support arm (19) is seated behind the carcass-side pivot axis (21) of the second support arm (20) in the direction from the furniture compartment opening (18) towards the interior of the furniture compartment (17), and/or wherein the carcass-side pivot axis (21) of the first support arm (19) is located below the carcass-side pivot axis (22) of the second support arm (20), and/or wherein the furniture part-side pivot axis (25) of the second support arm (20) is located closer to a rear edge of the movable furniture part than the furniture part-side pivot axis (24) of the first support arm (19).

10. Furniture fitting according to any of the preceding claims 1 to 7, **characterised in that** the first power-operated mechanism (50) located at one of the hinge arms interacts in terms of forces with an abutment (51) formed at the other hinge arm, which is pivotable relative to the hinge arm provided with the first power-operated mechanism (50).

11. Furniture fitting according to claim 10, **characterised in that** the power-operated mechanism (50) is located at one of the support arms (19, 20) and the abutment (51) is located at the holding part (26).

12. Furniture fitting according to any of claims 10 to 11, **characterised in that** the power-operated mechanism (50) has a clamping pad (54), which is mounted pivotably about a clamping pad pivot axis (55) at one of the hinge arms, in particular one of the support arms (19, 20).

13. Furniture fitting according to claim 12, **characterised in that** the clamping pad (54) has at least one spring element which pushes a thrust piece (57) into contact with the abutment (51).

14. Furniture fitting according to claim 13, **characterised in that** each of the two support arms (19, 20) is designed as a toggle lever having a connecting hinge (29, 30) between the carcass- and the furniture part-side pivot axes (21, 24; 22, 25), wherein a support arm part (28b) of one of the toggle levers is extended beyond the associated connecting hinge (30) and hinge-mounted at the other toggle lever via the third connecting hinge (40).

15. Furniture fitting according to claim 14, **characterised in that** the clamping pad pivot axis (55) and a force introduction point represented by the perpendicular line through an active surface of the abutment (51) together determine a force action direction which in the closed position of the movable furniture part is oriented at an angle to a connecting line through the connecting hinge (29) of the toggle lever and its flap-side pivot axis (24), wherein the force introduction point is located on one side of the connecting line and wherein the force introduction point changes to the other side of the connecting line when opening the movable furniture part (13) after passing a dead point, whereby a force in the opening direction is applied to the movable furniture part.

## Revendications

1. Ferrure de meuble pour une partie de meuble mobile, en particulier servant à entraîner un abattant (13), une porte ou un tiroir, dans laquelle la ferrure de meuble (11) présente un premier bras de support (19) et un deuxième bras de support (20), qui peuvent être montés respectivement d'une part au niveau d'un corps de meuble (12) d'un meuble (10) ou au niveau d'une partie de ferrure (23) pouvant être fixée au niveau du corps de meuble (12) de manière à pouvoir pivoter autour de premiers et de deuxièmes axes de pivotement côté corps (21, 22) et d'autre part au niveau de la partie de meuble mobile ou au niveau d'une partie de maintien (26) pouvant être fixée au niveau de la partie de meuble mobile de manière à pouvoir pivoter autour de premiers et de deuxièmes axes de pivotement côté partie de meuble (24, 25), dans laquelle trois articulations de liaison (29, 30, 40) supplémentaires sont disposées au niveau des deux bras de support (19, 20) de sorte qu'au total est formé un ensemble à sept articulations présentant plusieurs bras d'articulation articulés les uns au niveau des autres et pouvant pivoter les uns par rapport aux autres, qui comprend les deux bras de support (19, 20) et la partie de maintien (26), dans laquelle l'ensemble à sept articulations est réalisé de telle manière qu'au moins deux des trois articulations de liaison (29, 30) se trouvent, dans l'état monté au niveau du meuble (10) de la ferrure de meuble (11), dans une position de fermeture de la partie de meuble mobile dans le corps de meuble (12) et sont pivotées hors du corps de meuble (12) lors de l'ouverture de la partie de meuble mobile de sorte qu'elles se trouvent à l'extérieur du corps de meuble dans une position ouverte de la partie de meuble mobile, et avec un deuxième entraînement mécanique (61) pouvant être disposé au niveau du corps de meuble (12), qui est relié par l'intermédiaire d'un engrenage à levier (68) à l'ensemble à sept articulations pour appliquer une force dans la direction de fermeture et, une fois un point mort dépassé, pour appliquer une force dans la direction d'ouverture de la partie de meuble mobile, **caractérisée par** un système d'attraction automatique (49) avec un premier entraînement mécanique (50) servant à appliquer une force de fermeture dans la direction de fermeture et, une fois un point mort dépassé, servant à appliquer une force d'ouverture dans la direction d'ouverture sur la partie de meuble mobile, dans laquelle le premier entraînement mécanique (50) est intégré dans l'ensemble à sept articulations, en ce qu'il est intercalé de manière fonctionnelle entre deux des bras d'articulation pouvant pivoter l'un par rapport à l'autre, et dans laquelle l'engrenage à levier (68) présente un levier de renvoi de force (69) de type bascule,
qui est monté de manière à pouvoir pivoter autour d'un axe de pivotement de levier de renvoi (70) côté corps et est soumis à l'action d'une force par le deuxième entraînement mécanique (61) dans une première direction de pivotement et possède également une tige de poussée (76), qui est reliée de manière à pouvoir pivoter d'une part au levier de renvoi de force (69) au moyen d'une première articulation de tige de poussée (77) à distance par rapport à l'axe de pivotement de levier de renvoi (70) et d'autre part à un des deux bras de support (19, 20) de l'ensemble à sept articulations au moyen d'une deuxième articulation de tige de poussée (79).

2. Ferrure de meuble selon la revendication 1, **caractérisée en ce que** les deux bras de support (19, 20) sont réalisés respectivement en tant que leviers coudés, qui possèdent respectivement entre les axes de pivotement côté corps et côté partie de meuble (21, 24 ; 22, 25) une des articulations de liaison (29, 30), dans laquelle une partie de bras de support (28b) d'un des leviers coudés se prolonge au-delà de l'articulation de liaison (30) associée et est montée de manière articulée au niveau de l'autre levier coudé par l'intermédiaire de la troisième articulation de liaison (40).

3. Ferrure de meuble selon la revendication 1 ou 2, **caractérisée en ce que** les deux axes de pivotement côté partie de meuble (24, 25) des bras de support (19, 20) sont disposés au niveau de la partie de maintien (26), qui peut être fixée quant à elle de manière amovible au niveau d'un côté arrière de la partie de meuble mobile au moyen des moyens de fixation.

4. Ferrure de meuble selon la revendication 3, **caractérisée en ce que** la partie de maintien (26) possède une partie inférieure (41) pouvant être fixée au niveau du côté arrière de la partie de meuble mobile au moyen de moyens de fixation et une partie supérieure (42) pouvant être clipsée sur la partie inférieure (41), au niveau de laquelle les deux axes de pivotement (24, 25) des bras de support (19, 20) côté partie de meuble sont disposés.

5. Ferrure de meuble selon la revendication 4, **caractérisée en ce que** la partie de maintien (26) présente un système d'ajustement (43), par lequel la position des axes de pivotement côté partie de meuble (24, 25) peut être ajustée dans la direction X, Y, Z d'un système de coordonnées cartésien formé par des coordonnées X, Y et Z.

6. Ferrure de meuble selon l'une quelconque des revendications précédentes, **caractérisée en ce qu'**au moins un amortisseur (80), de préférence un amortisseur à fluide, en particulier un amortisseur à huile, est prévu pour amortir le déplacement de la partie de meuble mobile lorsqu'elle rentre dans la position de fermeture et/ou lorsqu'elle sort dans la position ouverte.

7. Ferrure de meuble selon la revendication 6, **caractérisée en ce que** l'amortisseur (80) est disposé au niveau de l'ensemble à sept articulations et présente une surface de butée (83), qui coopère, dans l'état monté de la ferrure de meuble (11), avec une contre-surface de butée (84) disposée au niveau du corps de meuble (12) de telle manière qu'une action d'amortissement se déploie en cas de contact de la surface de butée (83) avec la contre-surface de butée (84).

8. Meuble avec au moins une partie de meuble mobile, tel qu'un abattant (13), une porte ou un tiroir, **caractérisé par** une ferrure de meuble (11) selon l'une quelconque des revendications 1 à 7.

9. Meuble selon la revendication 8, **caractérisé en ce que** l'axe de pivotement côté corps (22) du deuxième bras de support (20) est disposé à proximité immédiate d'une ouverture de compartiment de meuble (18) d'un compartiment de meuble du meuble (10), tandis que l'axe de pivotement côté corps (21) du premier bras de support (19) siège en direction de l'ouverture de compartiment de meuble (18) vers l'intérieur du compartiment de meuble (17) après l'axe de pivotement côté corps (21) du deuxième bras de support (20) et/ou dans lequel l'axe de pivotement côté corps (21) du premier bras de support (19) est disposé sous l'axe de pivotement côté corps (22) du deuxième bras de support (20) et/ou dans lequel l'axe de pivotement côté partie de meuble (25) du deuxième bras de support (20) est disposé davantage à proximité par rapport à une arête arrière de la partie de meuble mobile que l'axe de pivotement côté partie de meuble (24) du premier bras de support (19).

10. Ferrure de meuble selon l'une quelconque des revendications précédentes 1 à 7,
**caractérisée en ce que** le premier entraînement mécanique (50) se trouvant au niveau d'un des bras d'articulation coopère à force avec un contre-appui (51) réalisé au niveau de l'autre bras d'articulation pouvant pivoter par rapport au bras d'articulation pourvu du premier entraînement mécanique (50).

11. Ferrure de meuble selon la revendication 10, **caractérisée en ce que** l'entraînement mécanique (50) est disposé au niveau d'un des bras de support (19, 20) et le contre-appui (51) est disposé au niveau de la partie de maintien (26).

12. Ferrure de meuble selon l'une quelconque des revendications 10 à 11, **caractérisée en ce que** l'entraînement mécanique (50) présente un élément de pression (54), qui est monté au niveau d'un des bras d'articulation, en particulier d'un des bras de support (19, 20) de manière à pouvoir pivoter au niveau d'un axe de pivotement d'élément de pression (55).

13. Ferrure de meuble selon la revendication 12, **caractérisée en ce que** l'élément de pression (54) possède au moins un élément élastique, qui pousse une pièce de poussée (57) en appui contre le contre-appui (51).

14. Ferrure de meuble selon la revendication 13, **caractérisée en ce que** les deux bras de support (19, 20) sont formés respectivement en tant que leviers coudés, qui possèdent respectivement une articulation de liaison (29, 30) entre les axes de pivotement côté corps et côté partie de meuble (21, 24 ; 22, 25), dans laquelle une partie de bras de support (28b) d'un des leviers coudés se prolonge au-delà de l'articulation de liaison (30) associée et est montée de manière articulée au niveau de l'autre levier coudé par l'intermédiaire de la troisième articulation de liaison (40).

15. Ferrure de meuble selon la revendication 14, **caractérisée en ce que** l'axe de pivotement de pièce de pression (55) et un point d'application de force, qui est formé par la perpendiculaire par une surface active du contre-appui (51), spécifient conjointement une direction d'action de force, qui est orientée, dans la position de fermeture de la partie de meuble mobile, de manière angulaire par rapport à une ligne de liaison à travers l'articulation de liaison (29) du levier coudé et son axe de pivotement côté abattant (24), dans laquelle le point d'application de force est disposé sur un côté de la ligne de liaison, et dans lequel le point d'application de force passe, lors de l'ouverture de la partie de meuble (13) mobile, une fois un point mort passé, sur l'autre côté de la ligne de liaison, ce qui permet d'exercer une force dans la direction d'ouverture sur la partie de meuble mobile.
